# EUROPÄISCHE PATENTANMELDUNG

(11) **EP 0 033 502 A1**
(43) Veröffentlichungstag der Anmeldung: **12.08.1981**
(21) Anmeldenummer: 81100541.2
(22) Anmeldetag: 26.01.1981
(51) Int. Cl.: E04F 11/16

(54) **Treppenstufe**

(30) Priorität: 26.01.1980 DE 8002043 U
(71) Anmelder: EQUIPMENT Ausrüstungen für Bauten jeder Art GmbH & Co. Kommanditgesellschaft, D-2800 Bremen 1 (DE)
(72) Erfinder: Jonescu, John H., D-2800 Bremen (DE); Laspe, Hans Jürgen, D-2803 Weyhe/Sudweyhe (DE)
(74) Vertreter: Bolte, Erich, Dipl.-Ing.

(57) **Zusammenfassung**

Treppenstufen aus Beton oder Kunststeinen sind an der vorderen, freien Kante mit einem Schutzprofil auszurüsten. Dieses ist zum Auswechseln im Bedarfsfalle lösbar an der Vorderkante der Treppenstufe angebracht, und zwar durch Verbindung mit gesonderten Verankerungselementen, die mit einem Verankerungssteg in die Treppenstufe eingebettet, nämlich in diese einbetoniert sind.

## Beschreibung

Die Erfindung betrifft eine vorgefertigte Treppenstufe, insbesondere aus Beton oder Kunststein, mit einem lösbar bzw. abnehmbar angebrachten Schutzprofil für eine Vorderkante der Auftrittsfläche. Weiterhin betrifft die Erfindung ein Verfahren zum Herstellen derartiger Treppenstufen.

Die obere Vorderkante von Treppenstufen, also die Begrenzung der Auftrittsfläche auf deren freier Seite, ist erhöhten mechanischen, insbesondere Abrieb-Beanspruchungen ausgesetzt. Es ist deshalb üblich, Treppen bzw. die Treppenstufen mit einem Schutzprofil im Bereich der genannten Vorderkante zu versehen. Diese Schutzprofile bestehen bekannterweise aus Gummi oder Metall.

Die Befestigung der Schutzprofile an den Treppenstufen erfolgt vielfach durch Ein- bzw. Anbetonieren an die Trep- pₑnstufe bei der Herstellung derselben. Die Schutzprofile sind zu diesem Zweck mit entsprechenden, festen Ankerflä- cₕen versehen, die in den Beton eingebettet werden. Alternativ ist es auch üblich, das Schutzprofil durch Aufkleben oder Aufvulkanisieren mit der Treppenstufe zu verbinden, letzteres bei Schutzprofilen aus Gummi. Schließlich sind auch Schutzprofile bekannt, die durch Schrauben an den Treppenstufen befestigt sind.

Durch die starke Abrieb-Beanspruchung werden die Schutzprofile - je nach Benutzungsumfang - über kurz oder lang unansehnlich und schließlich bis zur Unbrauchbarkeit zerstört. Soll aus diesem Grunde das Schutzprofil der Treppenstufen erneuert werden, so ist dies mit einem erheb- ₗᵢchen Arbeitsaufwand verbunden. Darüber hinaus werden bei diesen Erneuerungsarbeiten die Treppenstufen beschädigt.

Hiervon ausgehend liegt der Erfindung die Aufgabe zugrunde, eine Treppenstufe bzw. eine aus mehreren Treppenstu- _{f}en bestehende Treppe vorzuschlagen, bei der Schutzprofile in einfacher Weise lösbar bzw. abnehmbar angebracht sind. Weiterhin soll ein einfaches Verfahren zum Herstellen derartiger Treppenstufen vorgeschlagen werden.

Zur Lösung der vorstehenden Aufgabe ist die erfindungsgemäße Treppenstufe (bzw. eine Gruppe derselben) dadurch gekennzeichnet, daß das Schutzprofil durch eine Mehrzahl von über die Länge desselben mit Abstand angeordneten, lösbaren Verbindungsmitteln, insbesondere durch Schrauben (Senkschrauben), mit in bzw. an der Treppenstufe befestigten (einbetonierten bzw. eingebetteten) Verankerungselementen verbunden ist.

Unter einer auswechselbaren, lösbaren Befestigung des Schutzprofils an der Treppenstufe ist im Sinne der Erfindung eine solche Verankerung zu verstehen, die bestimmungsgemäß ein leichtes Abnehmen des Schutzprofils mit einfachen Werkzeugen, z. B. mit einem Schraubenzieher, ermöglicht. Zu diesem Zweck ist das Schutzprofil über leicht zu lösende Verbindungsmittel, insbesondere Schrauben, mit der Treppenstufe verbunden. Um die Schrauben oder dergleichen ausreichend in bzw. an der Treppenstufe zu verankern, sind nach einem weiteren Vorschlag der Erfindung in die Treppenstufe eingelassene, nämlich insbesondere einbetonierte Verankerungselemente (Profilanker) vorgesehen, die beispielsweise mit einer Gewindebohrung für den Eintritt einer Schraube im Bereich eines Auflagerflansches versehen sind. Mehrere Profilanker sind über die Länge der Treppenstufe mit Abstand voneinander verteilt angeordnet. Entsprechend den sich daraus ergebenden Abständen der Gewindebohrungen voneinander sind Bohrungen für den Durchtritt der Schrauben oder dergleichen im Schutzprofil vorgesehen.

Nach einem weiteren Merkmal der Erfindung findet das winkelförmig ausgebildete Schutzprofil Aufnahme in einer entsprechend gestalteten und dimensionierten Aussparung im Bereich der Vorderkante der Treppenstufe. Diese Aussparung wird durch eine in eine Schalung für die Treppe bzw. Treppenstufe eingesetzte Schalungsschiene gebildet, die in ihren Abmessungen und in der Gestaltung dem Schutzprofil entspricht.

Das Schutzprofil kann aus jedem geeigneten Material bestehen, insbesondere aus Aluminium bzw. einer Aluminiumlegierung. Aus dem gleichen Werkstoff können auch die vorzugsweise von einem stranggepressten Profil durch Abtrennen gebildeten Profilanker bestehen. Die Auftrittsseite (horizonalter Schenkel) des Schutzprofils kann mit die Reibung erhöhenden Profilierungen und Strukturen versehen sein, zum Beispiel mit Riffeln. Auch ist es möglich, im Bereich dieses horizontalen Schenkels innerhalb einer entsprechenden Ausnehmung Einlagen aus Kunststoff mit Antirutscheffekt anzuordnen, die auch einen fluoreszierenden Effekt haben können.

Weiterhin bezieht sich die Erfindung auf ein Verfahren zum Herstellen der Treppenstufen bzw. auf eine besonders ausgebildete Schalung.

Weitere Merkmale der Erfindung werden nachfolgend anhand eines in den Zeichnungen dargestellten Ausführungsbeispiels näher erläutert.

Es zeigen:
Fig. 1 einen der Vorderkante zugekehrten Bereich einer Treppenstufe im Querschnitt,
Fig. 2 ein Schutzprofil für die Vorderkante der Treppenstufe, ebenfalls im Querschnitt,
Fig. 3 zwei Treppenstufen im Grundriß, bei verkleinertem Maßstab,
Fig. 4 einen Querschnitt durch eine Schalung zur Herstellung von Treppen bzw. Treppenstufen,
Fig. 5 eine Einzelheit der Schalung gemäß Fig. 4 in vergrößertem Maßstab, ebenfalls im Querschnitt.

Die hier angesprochenen Treppen bzw. Treppenstufen 10 bestehen vorzugsweise aus gießfähigem Werkstoff, insbesondere aus Beton oder Kunststeinmaterial. Überlicherweise werden komplette Treppen bzw. Treppenelemente, also jeweils mit einer Mehrzahl von Treppenstufen 10, als gemeinsames Werkstück in einer entsprechenden Schalung 11'(Fig. 4 und 5) gefertigt.

Die Treppenstufen 10 sind auf den freien Sedten durch eine obere, im wesentlichen horizontale Auftrittsfläche 12 und durch eine im wesentlichen aufrechte Vorderfläche 13 begrenzt. Letztere ist im vorliegenden Fall zur Bildung eines leichten Unterschnitts unter einem Winkel zur Vertikalebene angeordnet, derart, daß Auftrittsfläche 12 und Vorderfläche 13 unter einem Winkel zueinander liegen, der kleiner ist als 9₀⁰.

Auftrittsfläche 12 und Vorderfläche 13 laufen im Bereich einer Vorderkante 14 zusammen. Diese wird hier durch ein sich etwa über die gesamte Länge der Treppenstufe 10 erstreckendes Schutzprofil 15 überdeckt bzw. gebildet.

Das aus Metall (Aluminium bzw. Aluminiumlegierung) oder Kunststoff bestehende Schutzprofil 15 ist lösbar, nämlich leicht abnehmbar, an der Treppenstufe 10 befestigt. Im vorliegenden Fall ist eine Mehrzahl von Schrauben, nämlich Senkschrauben 16, für die Verbindung des Schutzprofils 15 mit der Treppenstufe 10 über die Länge des Schutzprofils 15 mit Abstand verteilt angeordnet. Die Senkschrauben 16 sind im Bereich eines oberen bzw. horizontalen Schenkels 17 des im Querschnitt winkelförmigen Schutzprofils 15 angeordnet. Zu diesem Zweck ist das Schutzprofil 15 mit einer Anzahl von Durchtrittsbohrungen 18 für die Senkschrauben 16 versehen.

Für die Verankerung der Senkschrauben 16 in der Treppenstufe 10 sind besondere Verankerungselemente vorgesehen, nämlich Profilanker 19. Diese bestehen zweckmäßigerweise ebenfalls aus Metall oder aus Kunststoff.

Jeder Profilanker 19 besteht aus einem Befestigungskopf 20 und einem daran anschließenden Verankerungssteg 21. Letzterer ist schräg angeordnet, ragt dadurch etwa diagonal - in bezug auf Auftrittsfläche 12 und Vorderfläche 13 gesehen - in die Treppenstufe 10. Der Verankerungssteg 21 ist mit die Befestigung im Beton erhöhenden Strukturen versehen, insbesondere mit Rillen 22 und einem Quersteg 23 am Ende des Verankerungsstegs 21.

Der Befestigungskopf 20 bildet einen oberen Auflageflansch 24 für das Schutzprofil 15 bzw. für den horizontalen Schenkel 17 desselben. In diesem ist eine durchgehende rinnenförmige Vertiefung 25 gebildet, in die passend (formschlüssig) eine rippenartige Verdickung 26 an der Unterseite des Schutzprofils 15 bzw. des Schenkels 17 eintritt. Im übrigen ist der Befestigungskopf 20 im Querschnitt so gestaltet, daß das Schutzprofil 15 vollflächig Anlage erhält.

Im Befestigungskopf 20 ist eine Gewindebohrung 27 für die Verankerung der Sehkschraube 16 gebildet.

Das Schutzprofil 15 ist mit einem formstabilen, belastbaren Querschnitt ausgebildet, und zwar insbesondere durch einen abwärtsgerichteten, starken Schenkel 28, der sich im Bereich der Vorderfläche 13 erstreckt und entsprechend der Lage derselben schräg angeordnet ist. Der obere bzw. horizontale Schenkel 17 des Schutzprofils 15 ist mit einer Oberfläche versehen, die eine erhöhte Reibung gewährleistet. Im vorliegenden Fall sind hier Riefen 29 gebildet.

Die Treppenstufe.10 ist im Bereich der Vorderkante 14 bei dem gezeigten Ausführungsbeispiel mit einer durchgehenden Aussparung 30 versehen, die dem Querschnitt des Schutzprofils 15 entspricht und dieses passend aufnimmt. Dadurch ist im vorliegenden Fall das Schutzprofil 15 bündig mit der Auftrittsfläche 12 und der Vorderfläche 13.

Bei der Herstellung der Treppenstufe 10 bzw. einer Treppe oder eines Treppenabschnitts in einer Schalung 11 gemäß Fig. 4 und 5 ist in der Schalung 11 im Bereich der Vorderkante 14 eine Schalungsschiene 31 angeordnet und befestigt. Diese hat die Aufgabe, als Verdrängerkörper beim Betonieren der Treppenstufe 10 die Aussparung 30 zu bilden. Aus diesem Grunde ist die Schalungsschiene 31 in der Gestaltung dem Schutzprofil 15 angepaßt.

An der Schalungsschiene 31, also ebenfalls innerhalb der Schalung 11, werden die Profilanker 19 in der exakten Position fixiert und auf diese Weise mit einbetoniert. Die Befestigung erfolgt durch eine leicht lösbare Halteschraube 32, die hier mit einem Flügelkopf 33 ausgebildet ist. Letzterer kann an der Außenseite der Schalung 11 erfaßt werden. Die Halteschraube 32 tritt durch die Schalungsschiene 31 hindurch in eine Gewindehilfsbohrung 34 des Profilankers 19. Die vorgenannte Gewindehilfsbohrung 34 ist hier gleichachsig zur Gewindebohrung 27 für die Senkschraube 16 angeordnet, und zwar mit größerem Durchmesser als diese.

Die Gewindehilfsbohrung 34 hat deshalb einen größeren Durchmesser, weil die Halteschraube 32 zur Fixierung der Schalungsschiene 31 entsprechend bemessen ist. Bei der Fertigung der Treppenstufen bzw. der Treppe oder eines Treppenabschnitts können im Bereich der Schalungen 11 höhere Belastungen auftreten, die durch die Halteschraube 32 aufzunehmen sind. Die Senkschraube 16 zur Befestigung des Schutzprofils 15 an der Treppenstufe 10 ist demgegenüber mit geringerem Durchmesser ausgebildet und weniger auffällig.

Nach Herstellung der Treppenstufe 10 bzw. eines Treppenelements durch Betonieren werden die Halteschrauben 32 gelöst. Das Treppenelement wird mit dem fest ein₋betonierten Profilanker 19 aus der Schalung 11 herausgenommen. Wie aus Fig. 3 ersichtlich, können beispielsweise vier Profilanker 19 über die Länge einer Treppenstufe 10 verteilt angeordnet sein.

Das Schutzprofil 15 kann erfindungsgemäß an der Oberseite, also im Bereich des horizontalen Schenkels 17, mit einem die Rutschfestigkeit erhöhenden Belag versehen sein, z.B. mit aufgeklebten, angespitzten, anvulkanisierten oder formschlüssig eingelegten Streifen.aus Kunststoff oder Gummi. Dieser Belag kann auch in den Riefen 29 angeordnet sein, so daß diese mit dem Werkstoff ausgefüllt sind. Darüberhinaus kann der aufrechte Schenkel 28 an der Außenseite, also im Sichtbereich mit fluoreszierenden Belägen (Streifen) versehen sein.

## Patentansprüche

1. Treppenstufe, insbesondere aus Beton oder Kunststein, mit einem lösbar bzw. abnehmbar angebrachten Schutzprofil für eine Vorderkante der Auftrittsfläche, dadurch gekennzeichnet, daß das Schutzprofil (15) durch eine Mehrzahl von über die Länge desselben mit Abstand angeordneten, lösbaren Verbindungsmitteln, insbesondere durch Schrauben (Senkschrauben 16), mit in bzw. an der Treppenstufe (10) befestigten (einbetonierten bzw. eingebetteten) Verankerungselementen (19) verbunden ist.

2. Treppenstufe nach Anspruch 1, dadurch gekennzeichnet, daß die Verankerungselemente Profilanker (19) sind, die mit einem Verankerungsbohrungen (Gewindebohrungen 27) aufweisenden Auflagerflansch (24) für das Schutzprofil (15) und einem vorzugsweise etwa diagonal in die Treppenstufe (10) ragenden Verankerungssteg (21) ausgebildet sind.

_{3.} Treppenstufe nach Anspruch 2, dadurch gekennzeichnet, daß am freien Ende des Verankerungsstegs (21) ein Quersteg (23) gebildet ist.

_{4.} Treppenstufe nach Anspruch 1 sowie einem oder mehreren der weiteren Ansprüche, dadurch gekennzeichnet, _{daß} der Profilanker (19) ein Abschnitt eines Strangpro- _{f}iₗₛ ist, insbesondere aus Aluminium bzw. einer Aluminiumlegierung.

_{5.} Treppenstufe nach Anspruch 1 sowie einem oder mehreren der weiteren Ansprüche, dadurch gekennzeichnet, _{daß} der Profilanker (19) eine Gewindehilfsbohrung (34) und gleichachsig hierzu in Verlängerung derselben eine Gewin- _{d}ebohrung (27) kleineren Durchmessers für die Schraube (Senkschraube 16) aufweist.

6. Treppenstufe nach Anspruch 1 sowie einem oder mehreren der weiteren Ansprüche, dadurch gekennzeichnet, _{daß} das Schutzprofil (15) im Querschnitt winkelförmig ausgebildet ist mit einem an einer aufrechten Vorderfläche (₁₃) der Treppenstufe (10) anliegenden Schenkel (28).

7. Treppenstufe nach Anspruch 1 sowie einem oder mehreren der weiteren Ansprüche, dadurch gekennzeichnet, _{daß} im Bereich des horizontalen Schenkels (17) des Schutzprofils (15) unterseitig Verstärkungen angeordnet sind, insbesondere eine durchgehende rippenartige Verdickung (26).

8. Treppenstufe nach Anspruch 1 sowie einem oder mehreren der weiteren Ansprüche, dadurch gekennzeichnet, daß im Bereich der Vorderkante (14) eine den Abmessungen des Schutzprofils (15) entsprechende Aussparung (30) gebildet ist, in der das Schutzprofil (15) Aufnahme findet.

9. Treppenstufe nach Anspruch 1 sowie einem oder mehreren der weiteren Ansprüche, dadurch gekennzeichnet, daß der waagerechte Schenkel (17) des Schutzprofils (15) auf der Oberseite mit einer die Reibung erhöhenden Struktur, z. B. mit Riefen (29), versehen ist.

10. Treppenstufe nach Anspruch 1 sowie einem oder mehreren der weiteren Ansprüche, dadurch gekennzeichnet, daß der horizontale Schenkel (17) des Schutzprofils (15) in einer Ausnehmung mit einer Einlage aus elastischem Material (Gummi oder Kunststoff) versehen ist.

11. Verfahren zum Herstellen von Treppenstufen aus Beton oder Kunststein mit den Merkmalen nach einem oder mehreren der Ansprüche 1 bis 10, dadurch gekennzeichnet, daß die Verankerungselemente (Profilanker19) bei der Herstellung der Treppenstufen durch Betonieren in den Beton durch Einbetten des Verankerungssteges (21) einbetoniert werden.

12. Verfahren nach Anspruch 11, dadurch gekennzeichnet, daß die Verankerungselemente (Profilanker 19) mit einer Schalungsschiene (31) als Verdrängerkörper im wesentlichen in der Gestaltung bzw. mit dem Profil des Schutzprofils (15) in eine Schalung (11) an der Stelle zur späteren Aufnahme des Schutzprofils (15) eingesetzt sind, wobei mindestens die Verankerungselemente (Profilanker 19) lösbar in der Schalung (11) fixiert sind.

13. Verfahren nach Anspruch 12, dadurch gekennzeichnet, daß die Schalungsschiene (31) fest in der Schalung (11) angeordnet und die Verankerungselemente (Profilanker 19) durch von außen bedienbare Befestigungsorgane, insbesondere durch Halteschrauben (32), die durch die Schalungsschiene (31) hindurchtreten, abnehmbar fixiert sind.
